# EUROPÄISCHE PATENTSCHRIFT

(11) **EP 3 251 852 B1**
(45) Veröffentlichungstag und Bekanntmachung des Hinweises auf die Patenterteilung: **30.01.2019**
(21) Anmeldenummer: 17000753.8
(22) Anmeldetag: 03.05.2017
(51) Int. Cl.: B41F 33/00, B41F 33/02, B41F 33/16, B41F 13/54, B42C 19/08, B65H 43/04

(54) **VORRICHTUNG UND VERFAHREN ZUR WEITERVERARBEITUNG VON DRUCKPRODUKTEN**
METHOD AND DEVICE FOR FURTHER PROCESSING OF PRINTED PRODUCTS
DISPOSITIF ET PROCÉDÉ DESTINÉS À LA TRANSFORMATION DE PRODUITS IMPRIMÉS

(30) Priorität: 30.05.2016 DE 102016006377
(43) Veröffentlichungstag der Anmeldung: 06.12.2017
(73) Patentinhaber: Müller Martini Holding AG, 6052 Hergiswil (CH)
(72) Erfinder: Kache, Gerd, 49343 Lohne (DE); Winkelmann, Stefan, 31606 Warmsen (DE)

(56) Entgegenhaltungen:
- EP-A1- 1 481 598
- EP-A1- 1 952 986
- WO-A1-2010/030483
- DE-A- 3 428 850
- DE-A1-102010 046 328

## Beschreibung

Die vorliegende Erfindung betrifft eine Vorrichtung zur Weiterverarbeitung von Druckprodukten entsprechend dem Oberbegriff des Anspruchs 1 sowie ein Verfahren zur Weiterverarbeitung von Druckprodukten entsprechend dem Oberbegriff des Anspruchs 6.

Zur Weiterverarbeitung von Druckprodukten sind Anlagen bekannt, welche aus einer Aneinanderreihung von Bearbeitungsstationen bestehen und meist mehrere aufeinanderfolgende Transportsysteme aufweisen, welche die zu verarbeitenden Druckprodukte diesen Bearbeitungsstationen zu- und abfördern. Als Transportsystem werden oftmals umlaufende Ketten mit entsprechenden Transportelementen wie Schiebefinger oder Transportklammern eingesetzt, wobei jedes der Transportelemente jeweils ein Druckprodukt wie bspw. einen Druckbogen, eine Lage, einen Buchblock oder Teilblock aufnimmt.

Für die erforderliche Abstimmung der Prozesse und Bewegungen von Transport und Bearbeitung ist eine gemeinsame Steuerung vorgesehen. Diese Steuerung erhält Informationen von installierten Antrieben und Sensoren, welche zum Steuern und zur Kontrolle dienen. Liegen der Steuerung Informationen über fehlerhafte Prozesse oder Zustände vor, wird dies über Signalleuchten zur Anzeige gebracht, welche räumlich der jeweiligen Bearbeitungsstation zugeordnet sind. Darüber hinaus werden solche meist als Störung bezeichneten Prozesse und Zustände an Bildschirmen der zentral oder auch dezentral angebrachten Mensch-Maschine-Schnittstellen visualisiert. Auf diese Weise wird das Bedienpersonal in die Lage versetzt, den auslösenden Fehler festzustellen und zu beheben.

Auch sind Maschinenbeleuchtungen üblich, welche Maschinenbereiche, insbesondere Förderpfade ausleuchten. Sie dienen dazu, eine visuelle Prozessbeobachtung durch das Bedienpersonal zu ermöglichen, weshalb sie meist im Bereich von Sichtfenstern angeordnet sind. Diese Beleuchtungen sind stationär und statisch und damit unabhängig von Maschinenzuständen und Produktzuständen.

Aus der EP1481598 A1 ist eine Leuchteneinrichtung an einer Produktionsmaschine zum Herstellen von Produkten der Tabak verarbeitenden Industrie bekannt. Eine als Teil einer entsprechenden Produktionslinie beschriebene Zigarettenstrangmaschine verfügt über eine Fördereinrichtung, welche einen Zigarettenpapierstreifen mit einem aufgelegten Tabakstrang auf einem Förderpfad durch verschiedene Bearbeitungseinrichtungen und dabei auch durch ein Druckwerk führt. Mit fest an der Maschine und damit entlang des Förderpfads installierten Leuchten werden das Druckwerk, der Messerapparat und die Übergabestelle zwischen den Maschinen wahlweise mit Dauerlicht beleuchtet. Zur Überwachung und zum Einstellen der Einhaltung des Druckbildes, des Trennschnitts sowie der Übergabe von Zigaretten auf die Filteransetzmaschine sind dieselben Leuchten wahlweise auf Stroboskop-Betrieb umschaltbar. Eine Steuereinheit ermöglicht für sämtliche Leuchten einen universellen und multifunktionellen Betrieb, d.h. beispielsweise in einer von drei Grundbetriebsarten, und zwar zum Erzeugen von Dauerlicht ohne Ansteuerung, von Dauerlicht mit Ansteuerung sowie von Stroboskoplicht.

Die DE102010046328 A1 betrifft eine Vorrichtung für die Bearbeitung von Blattgut, insbesondere von Banknoten. Die Vorrichtung weist ein Transportsystem für vereinzeltes Blattgut, einen Taktgeber zur Erzeugung eines mit der Rate der Vereinzelung oder dem Transport des Blattguts korrelierten Takts sowie eine Steuereinrichtung für die Bauteile der Vorrichtung auf. Aus dem korrelierten Takt leitet die Steuereinrichtung einen Takt zu vollständigen oder teilweisen Beleuchtung der Bauteile der Vorrichtung ab.

Aus der EP1952986A1 ist eine Einrichtung zum Kontrollieren einer Vorrichtung zur Verarbeitung von Druckprodukten bekannt. Diese wird im wesentlichen von einer Beleuchtungseinheit gebildet, welche einerseits Dauerlicht erzeugen kann, andererseits auch Lichtblitze. Dabei sind die Lichtblitze auf bestimmte periodische Bewegungsabläufe innerhalb der Vorrichtung zur Druckweiterverarbeitung synchronisiert, so dass diese Bewegungen über eine Vielzahl aufeinanderfolgender Perioden von dem Bedienpersonal visuell beobachtet werden können, obwohl die Einzelbewegung für das menschliche Auge zu schnell abläuft.

Dies stellt insbesondere während des Einrichtens oder Rüstens der Vorrichtung eine deutliche Erleichterung für die Abstimmung schneller, zeitlich voneinander abhängiger Bewegungen dar. Das Stroboskoplicht erleichtert auch die Analyse von Verarbeitungsfehler, indem wiederkehrend auftretende Fehler sehr schnell ablaufender Prozesse bei ihrer Entstehung visuell beobachtet werden können. Die so gewonnenen Erkenntnisse über die Entstehung des Fehlers liefern jedoch keinen brauchbaren Hinweis auf den aktuellen Aufenthaltsort eines fehlerhaften Produktes. Insbesondere wenn nach Auftreten eines Fehlers die Vorrichtung zur Entfernung des fehlerhaften Produktes durch das Personal hält, kann bei hohen Transportgeschwindigkeiten der Standort meist nur grob geschätzt werden. Das Personal ist dann gezwungen, die Einhausung der Vorrichtung solange an mehreren Stellen zu öffnen, bis das fehlerhafte Produkt entdeckt ist. In den Fällen, dass der durch die Fehlfunktion entstandene Schaden des Produktes nicht unmittelbar visuell erkannt werden kann, müssen mehrere aufeinanderfolgende Produkte entfernt werden.

Aufgabe der Erfindung ist es deshalb, ein Verfahren der eingangs genannten Art und eine Vorrichtung zu dessen Durchführung zu schaffen, die von den aufgeführten Nachteilen befreit sind.

Die Erfindung löst die Aufgabe durch eine Vorrichtung mit den Merkmalen des Patentanspruchs 1 und durch ein Verfahren mit den Merkmalen des Patentanspruchs 6. Vorteilhafte Weiterbildungen der Erfindung sind durch die in den Unteransprüchen angegebenen Merkmale gekennzeichnet.

Eine beispielhafte Ausführungsform der erfindungsgemäßen Vorrichtung und des erfindungsgemäßen Verfahrens wird anhand der Figuren detailliert beschrieben. Es zeigen:
- **Fig. 1**: Ausschnitt einer Klebebindeanlage mit schematisch dargestelltem Produktförderpfad und Transportsystemen;
- **Fig. 2**: Ausschnitt einer Zusammentragmaschine;
- **Fig. 3**: Frequenzspektren von Leuchtmitteln.

Die in Fig. 1 ausschnittweise gezeigte Klebebindeanlage besteht aus einer Zusammentragmaschine 1, einem Klebebinder 2 mit einer übergeordneten Steuerung 9 und weiteren, nicht dargestellten Maschinen und Transportvorrichtungen. Die Zusammentragmaschine 1 weist als Transporteinrichtung eine endlos umlaufende Sammelkette 10 mit in gleichen Abständen zueinander angeordneten Transportfingern 11 auf, wobei in Fig. 1 nur einige dieser Transportfinger 11 dargestellt sind. Die Sammelkette 10 ist unterhalb eines Förderkanals 18 für die Buchblöcke bzw. Teilblöcke 5 angeordnet. Die Transportfinger 11 des Lasttrums reichen dabei derart in diesen Förderkanal 18, dass sie das Transportgut 5 an dessen Hinterkante schiebend erfassen.

Entlang der Sammelkette 10 sind mehrere Sektionen 15 mit jeweils einer gleichen Anzahl Anlegern 3 angeordnet. Diese Anleger 3 vereinzeln jeweils das unterste Exemplar eines in einem Magazin bevorrateten Stapels Druckprodukte 4 und führen diese taktweise derart dem Förderkanal 18 zu, dass sie jeweils vor einen der Transportfinger 11 geraten und sich im Laufe des Transportes vor diesem Transportfinger 11 der gewünschte Buchblock als Kollektion 5 bildet.

Die so zusammengetragenen Kollektionen 5 werden entlang des in Fig. 1 dick gezeichneten Transportpfades 100 einzeln an das Transportsystem 12 des Klebebinders 2 übergeben. Dieses besteht aus einer in einer horizontalen Ebene endlos umlaufenden Kette mit in gleichen Abständen zueinander an dieser angeordneten Transportklammern 13, von denen in Fig. 1 nicht alle dargestellt sind. Jede dieser Transportklammern 13 ist geeignet, jeweils einen zusammengetragenen Buchblock aufzunehmen und mit nach unten aus der Klammer 13 herausragenden Rücken geklemmt über die Bearbeitungsstationen 6, 7, 8 des Klebebinders 2 hinweg zu fördern. Dabei passieren die Transportklammern 13 zunächst eine Rückenfrässtation 6, welche die einzelnen Blattkanten des Buchblocks freilegt und einen ebenen Blockrücken erzeugt. Anschließend wird eine Klebstoffauftragvorrichtung 7 durchlaufen, welche Klebstoff auf den Blockrücken und die angrenzenden Seitenbereiche aufbringt.

Bei Bedarf wird durch den Umschlaganleger 19 dem Buchblock, nachdem dieser den Umlenkbereich des Klammertransportes 12 durchlaufen hat, ein Umschlag zugeführt, der in einer Pressvorrichtung 8 an die mit Klebstoff versehenen Bereiche des Buchblocks angepresst wird. Im weiteren Verlauf des Transportpfades 100 öffnen die Transportklammern 13 nacheinander und geben die jeweiligen verleimten Buchblöcke oder Broschuren an nicht dargestellte anschließende Transportsysteme frei, welche die Buchblöcke aus dem Klebebinder heraus und weiteren Maschinen zufördern.

Eine Beleuchtungseinrichtung 20 erstreckt sich entlang des in Fig. 1 dargestellten Förderpfades 100. Sie ist in die Beleuchtungsabschnitte 21.1, ..., 21.k, 21.k+1, 21.k+2, ..., 21.n-1, 21.n untergliedert. Jeder dieser Beleuchtungsabschnitte 21.1, ..., 21.n weist mehrere Leuchtmittel 22 auf, von denen in Fig. 1 jeweils einer und in Fig. 2 jeweils zwei schematisch dargestellt sind. Der Übersicht halber sind in Fig.1 und Fig. 2 jeweils nur ausgewählte Beleuchtungsabschnitte gezeigt.

Als Leuchtmittel 22 sind Leuchtdioden eingesetzt, welche Licht unterschiedlicher Farben 201, 202, 203 erzeugen können. Die einzelnen Beleuchtungsabschnitte 21.1, ..., 21.n sind mit der Steuerung 9 der Klebebindeanlage verbunden und von dieser unabhängig voneinander ansteuerbar, so dass unterschiedliche Beleuchtungsabschnitte 21.1, ..., 21.n in unterschiedlichen Farben 201, 202, 203 und mit unterschiedlichen Intensitäten 201, 211 leuchten können.

Die Wahl der aktivierten Leuchtfarbe 201, 202, 203 und deren Intensität 201, 211 entsprechend Fig. 3 wird durch die Steuerung 9 anhand des erwarteten Zustandes des sich in demjenigen dem jeweiligen Beleuchtungsabschnitt 21.1, ..., 21.n zugeordneten Förderabschnitts befindlichen Produktes 5 gesteuert. Dazu nutzt die Steuerung 9 Informationen über die Transportgeschwindigkeiten der Transportsysteme 10, 12 sowie Sensorsignale, welche als Zeitpunkt und Ort des Auftretens eines ggf. unerwünschten Ereignisses oder Zustandes interpretiert werden.

Im einfachsten Fall werden diejenigen Beleuchtungsabschnitte 21.1, ..., 21.n, deren zugeordnete Förderabschnitte in Betrieb sind, derart von der Steuerung 9 angesteuert, dass sie weiß mit vergleichsweise geringer Intensität leuchten, um die Produktionsbereitschaft zu signalisieren. Sobald beim Start einer Produktion der dem ersten Transportabschnitt vorgelagerte Anleger 3 eine unterste Drucklage 4 der Sammelkette 10 im Bereich des ersten Beleuchtungsabschnitt 21.1 zuführt, bewirkt die Steuerung 9 eine Beleuchtung dieses Abschnittes mit blauem Licht vergleichsweise geringer Intensität 203, während die übrigen Beleuchtungsabschnitte 21.2, ..., 21.n noch weiß 201 leuchten. Sobald diese Drucklage 4 durch die Sammelkette 10 einen Abschnitt weiter gefördert ist, schaltet die Farbe dieses Beleuchtungsabschnittes 21.2 von ursprünglich weiß auf blau 203 um.

Hat der erste Anleger 3 währenddessen keine nachfolgende Drucklage 4 der Sammelkette 10 im ersten Beleuchtungsabschnitt 21.1 zugeführt, wechselt dieser erste Beleuchtungsabschnitt 21.1 wieder auf weißes Licht 201. Damit leuchten alle Beleuchtungsabschnitte 21.1, 21.3, ..., 21.l der Zusammentragmaschine 1 weiß mit Ausnahme des zweiten Beleuchtungsabschnitts 21.2, welcher wie erläutert mit blauem Licht 203 beleuchtet ist. Auf diese Weise wandert die blaue Beleuchtung synchron mit der abgezogenen Lage 4 entlang des Förderpfades 100. Bei unterbrechungsfreier Produktion ergibt sich somit mit dem Durchlauf des ersten Produktes eine blaue Beleuchtung 203 aller Beleuchtungsabschnitte 21.1, ..., 21.n.

Besonders vorteilhaft ist ein solcher Beleuchtungswechsel bei Vorhandensein eines Produkts, wenn beim Einrichten der Maschine oder einer erforderlichen Fehleranalyse ein bestimmter Teilprozess durch das Personal zu beobachten ist und dazu ein einzelnes Produkt oder eine kurze Abfolge von Produkten durch das Personal angefordert wird. Diesem ist es dann einfach möglich, den Transport dieses Produktes durch die Maschine über eine räumlich weite Strecke zu verfolgen, um so nicht den zu beobachtenden Teilprozess zu verpassen.

Stellt die Steuerung 9 einen Fehler fest, welcher kein Ausschleusen des betroffenen Produktes aus dem weiteren Herstellungsprozess erfordert, weist die Steuerung 9 dem jeweiligen Beleuchtungsabschnitt 21.1, ..., 21.n gelbes Licht 202 zu. Ausschlaggebend ist dabei, wie bereits für den fehlerfreien Betrieb erläutert, die Anwesenheit eines fehlerhaften Produktes 4 innerhalb des jeweiligen Beleuchtungsabschnittes 21.1, ..., 21.n. Das gelbe Licht 202 wandert wiederum mit diesem fehlerhaften Produkt 4 entlang des weiteren Förderpfades 100. Das Bedienpersonal hat somit die Möglichkeit, ggf. die Produktion zu unterbrechen und gezielt nur das fehlerhafte Produkt zu entnehmen. Beispielhaft sei für einen solchen Fehler der Abzug einer falschen Lage 4 in einem der Anleger 3 genannt, hervorgerufen durch eine fehlerhafte Beschickung dessen Magazins.

Andere Fehler erfordern das Ausschleusen bzw. die manuelle Entnahme eines fehlerhaften Produktes. Dies kann bspw. der Fall sein, wenn innerhalb des Klebebinders 2 ein Buchblock 5 durch die Rückenfräse 6 innerhalb der Transportklammer 13 verschoben wird, so dass sich ein zu großer Aushang des Buchblocks 5 aus der Klammer 13 ergibt. Um Beschädigungen nachfolgender Bearbeitungsstationen 7, 8 zu vermeiden wird der Klebebinder bei Detektion eines solchen Fehlers durch die Steuerung 9 automatisch gestoppt. Da der Haltepunkt von vielen Parametern abhängig ist, kann er von dem Bedienpersonal nicht präzise vorhergesagt werden. Durch Wechsel des jeweiligen Beleuchtungsabschnitts 21.m, ..., 21.n, in welchem sich der verschobene Buchblock 5 befindet, zu rotem Licht hoher Intensität 211, wird die Aufmerksamkeit des Bedienpersonals derart auf diesen Abschnitt gezogen, dass eine zügige Entnahme und Fehlerbeseitigung möglich ist.

Selbstverständlich können auch andere Farbcodierungen als die vorangehend beschriebene eingesetzt werden. Eine alternative Farbcodierung kann auch "Licht aus", das Ausschalten einer Beleuchtung als Farb- oder Intensitätsvariante beinhalten. Ebenso ist es möglich, insbesondere bei Maschinenstillstand diejenigen Beleuchtungsabschnitte 21.1, ..., 21.n, in welchen ein fehlerhaftes Produkt erwartet wird, mit einem Zeitverlauf der Beleuchtung wie bspw. Blinken oder periodisches An-und Abschwellen der Lichtintensität 201, 211 zusätzlich zu kennzeichnen, um die Aufmerksamkeit des Bedienpersonals noch gezielter auf diesen Förderabschnitt zu lenken.

Für die Erfindung ist es unerheblich, ob die Anwesenheit eines bestimmten Produktes 4, 5 in dem jeweiligen Beleuchtungsabschnitt 21.1, ..., 21.n unmittelbar durch eine geeignete Sensorik wie bspw. eine Kamera erfasst wird, oder ob die Anwesenheit aufgrund einer geeigneten Modellbildung der Klebebindeanlage erwartet ist. Ein solches Modell kann bspw. eine Schieberegister der Steuerung 9 sein, welches mit dem relevanten Transportsystem 10, 12 synchronisiert ist.

## Patentansprüche

1. Vorrichtung zur Weiterverarbeitung von Druckprodukten (4) wenigstens mit
• einer Transporteinrichtung (10,12) zum Transportieren von Druckprodukten (4) entlang eines Förderpfades (100) mit in Förderrichtung (101) hintereinander angeordneten Transportmitteln (11, 13) zur Aufnahme jeweils eines zu bearbeitenden Druckproduktes (4) oder jeweils einer Kollektion (5) gemeinsam zu bearbeitender Druckprodukte (4),
• mehreren entlang des Förderpfades (100) angeordneten Bearbeitungseinrichtungen (3, 6, 7, 8) zum Verändern der transportierten Druckprodukte (4) und/oder Kollektionen (5),
• einer Steuerung (9), mit der die Transporteinrichtung (10, 12) und wenigstens eine der Bearbeitungseinrichtungen (3, 6, 7, 8) zum Austausch von Signalen verbunden sind und
• einer sich entlang des Förderpfades (100) erstreckende Beleuchtungseinrichtung (20),
**dadurch gekennzeichnet, dass** die Beleuchtungseinrichtung (20) entlang des Förderpfades (100) in Beleuchtungsabschnitte (21.1, ..., 21.n) unterteilt ist, wobei jeder dieser Beleuchtungsabschnitte (21.1, ..., 21.n) ein oder mehrere Leuchtmittel (22) umfasst und jeder dieser Beleuchtungsabschnitte (21.1, ..., 21.n) derart mit der Steuerung (9) der Vorrichtung verbunden ist, dass die einzelnen Beleuchtungsabschnitte (21.1, ..., 21.n) von dieser Steuerung (9) separat angesteuert werden können, wobei die Beleuchtungsabschnitte (21.1, ..., 21.n) ausgebildet sind, abhängig von ihrer Ansteuerung Licht unterschiedlicher Farbe (201, 202, 203) und/oder Intensität (201, 211) auszusenden und wobei die Steuerung (9) über Zustandsinformationen zur Vorrichtung (1, 2) und/oder zu den Druckprodukten (4) verfügt, mittels derer sie den aktuellen Aufenthaltsort eines fehlerhaften Druckproduktes einem bestimmten Beleuchtungsabschnitt (21.1, ..., 21.n) zuordnen und diesen entsprechend ansteuern kann.

2. Vorrichtung nach Anspruch 1, **dadurch gekennzeichnet, dass** die Leuchtmittel (22) der Beleuchtungsabschnitte (21.1, ..., 21.n) jeweils wenigstens eine Leuchtdiode umfassen.

3. Vorrichtung nach einem der vorangehenden Ansprüche, **dadurch gekennzeichnet, dass** die die Beleuchtungsabschnitte (21.1, ..., 21.n) ansteuernde Steuerung (9) mit Sensoren der Vorrichtung zum Erhalt der Zustandsinformationen über die Vorrichtung (1, 2) und/oder über die Druckprodukte (4) verbunden ist.

4. Vorrichtung nach einem der vorangehenden Ansprüche, **gekennzeichnet durch** eine Anordnung der Beleuchtungsabschnitte (21.1, ..., 21.n), in der die Leuchtmittel (22) den jeweils zugehörigen Abschnitt des Förderpfades (100) und/oder das jeweils zugeordnete Produkt (4, 5) beleuchten.

5. Vorrichtung nach einem der vorangehenden Ansprüche, **gekennzeichnet durch** eine im regulären Betrieb der Vorrichtung von außen sichtbare Anordnung der Beleuchtungsabschnitte (21.1, ..., 21.n).

6. **Verfahren** zur Weiterverarbeitung einer Folge von Druckprodukten (4), wobei die Druckprodukte (4) von einer Transporteinrichtung (10, 12) einzeln oder als Kollektion (5) zur gemeinsamen Bearbeitung an Bearbeitungseinrichtungen (3, 6, 7, 8) zur Veränderung der Druckprodukte (4) und/oder Kollektionen (5) entlang gefördert werden, wobei die einzelnen Druckprodukte (4) und/oder Kollektionen (5) entlang ihres Förderpfades (100) zueinander beabstandet sind,
**dadurch gekennzeichnet, dass** der Förderpfad (100) mit einer sich entlang des Förderpfades (100) erstreckenden Beleuchtungseinrichtung (20) abschnittweise beleuchtet ist, wobei die Beleuchtung jeweils von dem sich in dem jeweiligen Beleuchtungsabschnitt (21.1, ..., 21.n) befindlichen Druckprodukt (4) oder der sich in dem jeweiligen Beleuchtungs-abschnitt (21.1, ..., 21.n) befindlichen Kollektion (5) abhängig ist, dass die Beleuchtungsabschnitte (21.1, ..., 21.n) abhängig von ihrer Ansteuerung Licht unterschiedlicher Farbe (201, 202, 203) und/oder Intensität (201, 211) aussenden und dass eine Steuerung (9) über Zustandsinformationen zur Vorrichtung (1, 2) und/oder zu den Druckprodukten (4) verfügt, mittels derer sie den aktuellen Aufenthaltsort eines fehlerhaften Druckproduktes einem bestimmten Beleuchtungsabschnitt (21.1, ..., 21.n) zuordnet und diesen entsprechend ansteuert.

7. Verfahren nach Anspruch 6, **dadurch gekennzeichnet, dass** die Steuerung (9) der Vorrichtung über Informationen verfügt, welche von der Steuerung (9) als Anwesenheit eines Produktes (4, 5) in einem bestimmten Beleuchtungsabschnitt (21.1, ..., 21.n) interpretiert werden, und die Steuerung (9) die Leuchtmittel (22) dieses Beleuchtungsabschnittes (21.1, ..., 21.n) entsprechend dieser Interpretation ansteuert.

8. Verfahren nach Anspruch 6 oder 7, **dadurch gekennzeichnet, dass** die Steuerung (9) der Vorrichtung über Informationen verfügt, welche von der Steuerung (9) als ein Merkmal eines als in einem bestimmten Beleuchtungsabschnitt (21.1, ..., 21.n) anwesenden Produktes (4, 5) interpretiert werden, und die Steuerung (9) die Leuchtmittel (22) dieses Beleuchtungsabschnittes (21.1, ..., 21.n) entsprechend dieser Interpretation ansteuert.

9. Verfahren nach einem der Ansprüche 7 und 8, **dadurch gekennzeichnet, dass** die Steuerung (9) entsprechend ihrer Interpretation jeweils die Lichtfarbe (201, 202, 203) der Beleuchtungsabschnitte (21.1, ..., 21.n) steuert.

10. Verfahren nach einem der Ansprüche 7 und 8, **dadurch gekennzeichnet, dass** die Steuerung (9) entsprechend ihrer Interpretation jeweils die Lichtintensität (201, 211) der Beleuchtungsabschnitte (21.1, ..., 21.n) steuert.

11. Verfahren nach einem der Ansprüche 6 bis 10, **dadurch gekennzeichnet, dass** die Steuerung (9) den jeweiligen Beleuchtungsabschnitt (21.1, ..., 21.n)
• entsprechend einer ersten Lichtfarbe (201, 211) ansteuert, solange die Steuerung (9) diesem Beleuchtungsabschnitt (21.1, ..., 21.n) den Zustand "kein Produkt vorhanden" zuweist,
• entsprechend einer zweiten Lichtfarbe (202) ansteuert, solange die Steuerung (9) diesem Beleuchtungsabschnitt (21.1, ..., 21.n) den Zustand "ordnungsgemäßes Produkt vorhanden" zuweist und
• entsprechend einer dritten Lichtfarbe (203) ansteuert, solange die Steuerung (9) diesem Beleuchtungsabschnitt (21.1, ..., 21.n) den Zustand "fehlerhaftes Produkt" zuweist.

12. Verfahren nach einem der Ansprüche 6 bis 11, **dadurch gekennzeichnet, dass** die räumlich von dem Förderpfad (100) getrennten Beleuchtungsabschnitte (21.1, ..., 21.n) jeweils einen entsprechenden Abschnitt des Förderpfades (100) repräsentieren.

## Claims

1. Device for further processing printed products (4) with at least
• a conveying device (10, 12) for conveying printed products (4) along a conveying path (100) with conveying means (11, 13) that are arranged one after the other in the conveying direction (101) for receiving a printed product (4) to be processed or a collection (5) of printed products (4) to be processed together,
• several processing devices (3, 6, 7, 8) that are arranged along the conveying path (100) for changing the printed products (4) and/or collections (5) that are conveyed,
• a control (9), with which the conveying device (10, 12) and at least one of the processing devices (3, 6, 7, 8) are connected for exchanging signals, and
• a lighting device (20) extending along the conveying path (100),
**characterised in that** the lighting device (20) is divided into lighting sections (21.1, ..., 21.n) along the conveying path (100), in which each of these lighting sections (21.1, ...., 21.n) comprises one or several lamps (22) and each of these lighting sections (21.1, ..., 21.n) is connected to the control (9) of the device in such a way that the individual lighting sections (21.1, ..., 21.n) may be controlled separately by this control (9), in which the lighting sections (21.1, ..., 21.n) are made to emit light of different colours (201, 202, 203) and/or intensities (201, 211), depending on their control, and in which the control (9) has status information regarding the device (1, 2) and/or the printed products (4), by means of which it may assign the current whereabouts of a faulty printed product to a certain lighting section (21.1, ..., 21.n) and controls this accordingly.

2. Device according to claim 1, **characterised in that** the lamps (22) of the lighting sections (21.1, ..., 21.n) comprise at least one light-emitting diode each.

3. Device according to one of the previous claims, **characterised in that** the control (9) that controls the lighting sections (21.1, ..., 21.n) is connected to sensors of the device for obtaining the status information about the device (1, 2) and/or the printed products (4).

4. Device according to one of the previous claims, **characterised by** an arrangement of the lighting sections (21.1, ..., 21.n), in which the lamps (22) light the related section of the conveying path (100) respectively and/or the product (4, 5) that is assigned each.

5. Device according to one of the previous claims, **characterised by** an arrangement of the lighting sections (21.1, ..., 21.n) that is visible from the outside when the device is in normal operation.

6. **Method** for further processing a series of printed products (4), in which the printed products (4) are conveyed along processing devices (3, 6, 7, 8) by a conveying device (10, 12), individually or as a collection (5) for processing together, for changing the printed products (4) and/or collections (5), in which the individual printed products (4) and/or collections (5) are at a distance from each other along their conveying path (100),
**characterised in that** the conveying path (100) is lit in sections with a lighting device (20) extending along the conveying path (100), in which the lighting each depends on the printed product (4) that is in the respective lighting section (21.1, ..., 21.n) or the collection (5) that is in the respective lighting section (21.1, ..., 21.n), the lighting sections (21.1, ..., 21.n) emit light of different colours (201, 202, 203) and/or intensities (201, 211), depending on their control, and a control (9) has status information regarding the device (1, 2) and/or the printed products (4), by means of which it assigns the current whereabouts of a faulty printed product to a certain lighting section (21.1, ..., 21.n) and controls this accordingly.

7. Method according to claim 6, **characterised in that** the control (9) of the device has information, which is interpreted by the control (9) as the presence of a product (4, 5) in a certain lighting section (21.1, ..., 21.n), and the control (9) controls the lamps (22) of this lighting section (21.1, ..., 21.n) according to this interpretation.

8. Method according to claim 6 or 7, **characterised in that** the control (9) of the device has information, which is interpreted by the control (9) as a characteristic of a product (4, 5) that is present in a certain lighting section (21.1, ..., 21.n), and the control (9) controls the lamps (22) of this lighting section (21.1, ..., 21.n) according to this interpretation.

9. Method according to one of claims 7 and 8, **characterised in that** the control (9) controls the colour of the light (201, 202, 203) of the lighting sections (21.1, ..., 21.n) according to its interpretation each.

10. Method according to one of claims 7 and 8, **characterised in that** the control (9) controls the intensity of the light (201, 211) of the lighting sections (21.1, ..., 21.n) according to its interpretation each.

11. Method according to one of claims 6 to 10, **characterised in that** the control (9) controls the respective lighting section (21.1, ..., 21.n)
• according to a first colour of the light (201, 211) as long as the control (9) assigns the "no product present" status to this lighting section (21.1, ..., 21.n),
• according to a second colour of the light (202) as long as the control (9) assigns the "correct product present" status to this lighting section (21.1, ..., 21.n) and
• according to a third colour of the light (203) as long as the control (9) assigns the "faulty product" status to this lighting section (21.1,..., 21.n).

12. Method according to one of claims 6 to 11, **characterised in that** the lighting sections (21.1, ..., 21.n) that are spatially separated from the conveying path (100) represent a corresponding section of the conveying path (100) each.

## Revendications

1. Dispositif dédié à la transformation de produits imprimés (4), comprenant au moins
• un appareil de transport (10, 12) réalisé pour transporter des produits imprimés (4) le long d'un trajet de convoyage (100) et muni de moyens de transport (11, 13) placés en succession mutuelle dans une direction de convoyage (101), en vue de recevoir un produit imprimé respectif (4) devant être traité, ou un regroupement respectif (5) de produits imprimés (4) devant être traités conjointement,
• plusieurs appareils de traitement (3, 6, 7, 8), disposés le long du trajet de convoyage (100) et destinés à modifier les produits imprimés (4) et/ou les regroupements (5) transportés,
• une commande (9) par laquelle l'appareil de transport (10, 12), et au moins l'un des appareils de traitement (3, 6, 7, 8), sont raccordés en vue d'échanger des signaux, et
• un appareil d'éclairage (20) s'étendant le long dudit trajet de convoyage (100),
**caractérisé par le fait que** l'appareil d'éclairage (20) est scindé en des zones d'éclairage (21.1, ..., 21.n) le long du trajet de convoyage (100), chacune de ces zones d'éclairage (21.1, ..., 21.n) incluant un ou plusieurs moyen(s) d'éclairage (22), et chacune de ces zones d'éclairage (21.1, ..., 21.n) étant connectée à la commande (9) du dispositif, de façon telle que les zones individuelles d'éclairage (21.1, ..., 21.n) puissent être pilotées distinctement par cette commande (9), lesdites zones d'éclairage (21.1, ..., 21.n) étant réalisées en vue d'émettre de la lumière de couleur (201, 202, 203) et/ou d'intensité (201, 211) différente(s), en fonction de leur pilotage, et ladite commande (9) étant détentrice d'informations d'état relatives audit dispositif (1, 2) et/ou aux produits imprimés (4), et au moyen desquelles elle peut assigner l'emplacement localisé effectif d'un produit imprimé défectueux à une zone d'éclairage (21.1, ..., 21.n) déterminée, et piloter ladite zone de manière correspondante.

2. Dispositif selon la revendication 1, **caractérisé par le fait que** les moyens d'éclairage (22) des zones d'éclairage (21.1, ..., 21.n) incluent, à chaque fois, au moins une diode électroluminescente.

3. Dispositif selon l'une des revendications précédentes, **caractérisé par le fait que** la commande (9) pilotant les zones d'éclairage (21.1, ..., 21.n) est connectée à des capteurs dudit dispositif, en vue de l'acquisition des informations d'état relatives audit dispositif (1, 2) et/ou aux produits imprimés (4).

4. Dispositif selon l'une des revendications précédentes, **caractérisé par** un agencement des zones d'éclairage (21.1, ..., 21.n) dans lequel les moyens d'éclairage (22) éclairent le tronçon du trajet de convoyage (100), respectivement affilié, et/ou le produit (4) respectivement associé.

5. Dispositif selon l'une des revendications précédentes, **caractérisé par** un agencement des zones d'éclairage (21.1, ..., 21.n) visible de l'extérieur en mode fonctionnement régulier dudit dispositif.

6. Procédé dévolu à la transformation d'une succession de produits imprimés (4), lesdits produits imprimés (4) étant convoyés par un appareil de transport (10, 12), individuellement ou sous la forme d'un regroupement (5) en vue du traitement conjoint, le long d'appareils de traitement (3, 6, 7, 8) destinés à modifier les produits imprimés (4) et/ou les regroupements (5), lesdits produits imprimés (4) individuels, et/ou lesdits regroupements (5), étant espacés les uns des autres le long de leur trajet de convoyage (100),
**caractérisé par le fait que** le trajet de convoyage (100) est éclairé, par tronçons, à l'aide d'un appareil d'éclairage (20) s'étendant le long dudit trajet de convoyage (100), l'éclairage étant respectivement tributaire du produit imprimé (4) situé dans la zone d'éclairage (21.1, ..., 21.n) considérée, ou du regroupement (5) situé dans la zone d'éclairage (21.1, ..., 21.n) considérée; **par le fait que** les zones d'éclairage (21.1, ..., 21.n) émettent de la lumière de couleur (201, 202, 203) et/ou d'intensité (201, 211) différente(s), en fonction de leur pilotage ; et **par le fait qu'**une commande (9) est détentrice d'informations d'état relatives audit dispositif (1, 2) et/ou aux produits imprimés (4), et au moyen desquelles elle assigne l'emplacement localisé effectif d'un produit imprimé défectueux à une zone d'éclairage (21.1, ..., 21.n) déterminée, et pilote ladite zone de manière correspondante.

7. Procédé selon la revendication 6, **caractérisé par le fait que** la commande (9) du dispositif est détentrice d'informations interprétées, par ladite commande (9), comme la présence d'un produit (4, 5) dans une zone d'éclairage (21.1, ..., 21.n) déterminée, et ladite commande (9) pilote les moyens d'éclairage (22) de cette zone d'éclairage (21.1, ..., 21.n) d'une manière correspondant à cette interprétation.

8. Procédé selon la revendication 6 ou 7, **caractérisé par le fait que** la commande (9) du dispositif est détentrice d'informations interprétées, par ladite commande (9), comme une caractéristique d'un produit (4, 5) présent dans une zone d'éclairage (21.1, ..., 21.n) déterminée, et ladite commande (9) pilote les moyens d'éclairage (22) de cette zone d'éclairage (21.1, ..., 21.n) d'une manière correspondant à cette interprétation.

9. Procédé selon l'une des revendications 7 et 8, **caractérisé par le fait que** la commande (9) pilote à chaque fois, d'une manière correspondant à son interprétation, la couleur (201, 202, 203) de la lumière des zones d'éclairage (21.1, ..., 21.n).

10. Procédé selon l'une des revendications 7 et 8, **caractérisé par le fait que** la commande (9) pilote à chaque fois, d'une manière correspondant à son interprétation, l'intensité (201, 211) de la lumière des zones d'éclairage (21.1, ..., 21.n).

11. Procédé selon l'une des revendications 6 à 10, **caractérisé par le fait que** la commande (9) pilote la zone d'éclairage (21.1, ..., 21.n) considérée
• d'une manière correspondant à une première couleur (201, 211) de lumière, aussi longtemps que ladite commande (9) attribue l'état « présence d'aucun produit » à cette zone d'éclairage (21.1, ..., 21.n),
• d'une manière correspondant à une deuxième couleur (202) de lumière, aussi longtemps que ladite commande (9) attribue l'état « présence d'un produit conforme » à cette zone d'éclairage (21.1,..., 21.n), et
• d'une manière correspondant à une troisième couleur (203) de lumière, aussi longtemps que ladite commande (9) attribue l'état « produit défectueux » à cette zone d'éclairage (21.1, ..., 21.n).

12. Procédé selon l'une des revendications 6 à 11, **caractérisé par le fait que** les zones d'éclairage (21.1,..., 21.n) spatialement séparées d'avec le trajet de convoyage (100) matérialisent, à chaque fois, un tronçon correspondant dudit trajet de convoyage (100).
